# EUROPÄISCHE PATENTSCHRIFT

(11) **EP 1 999 726 B1**
(45) Veröffentlichungstag und Bekanntmachung des Hinweises auf die Patenterteilung: **11.05.2016**
(21) Anmeldenummer: 07711798.4
(22) Anmeldetag: 06.03.2007
(51) Int. Cl.: G07D 7/00, G07D 7/12, B42D 15/00

(54) **GITTERBILD**
GRATING IMAGE
IMAGE TRAMÉE

(30) Priorität: 17.03.2006 DE 102006012732
(43) Veröffentlichungstag der Anmeldung: 10.12.2008
(73) Patentinhaber: Giesecke & Devrient GmbH, 81677 München (DE)
(72) Erfinder: DICHTL, Marius, 81371 München (DE); GERHARDT, Thomas, 81549 München (DE)
(86) Internationale Anmeldenummer: PCT/EP2007/001889
(87) Internationale Veröffentlichungsnummer: WO 2007/107235

(56) Entgegenhaltungen:
- WO-A-97/19821
- WO-A-03/055691
- WO-A-03/084765
- WO-A-2005/071444

## Beschreibung

Die Erfindung betrifft ein Gitterbild mit achromatischen Gitterbereichen. Die Erfindung betrifft ferner ein Verfahren zum Herstellen eines solchen Gitterbildes sowie ein Sicherheitselement, ein Sicherheitspapier und einen Datenträger mit einem solchen Gitterbild.

Zur Echtheitsabsicherung von Kreditkarten, Banknoten und anderen Wertdokumenten werden seit einigen Jahren Hologramme, holographische Gitterbilder oder andere hologrammartige Beugungsstrukturen eingesetzt. Im Allgemeinen werden im Banknoten- und Sicherheitsbereich holographische Beugungsstrukturen verwendet, die sich durch Prägung von holographisch erzeugten Gitterbildern in thermoplastisch verformbare Kunststoffe oder UV-härtbare Lacke auf Foliensubstraten herstellen lassen.

Echte Hologramme entstehen durch Beleuchtung eines Objekts mit kohärentem Laserlicht und Überlagerung des von dem Objekt gestreuten Laserlichts mit einem unbeeinflussten Referenzstrahl in einer lichtempfindlichen Schicht. Sogenannte holographische Beugungsgitter erhält man, wenn die in der lichtempfindlichen Schicht überlagerten Lichtstrahlen aus räumlich ausgedehnten, einheitlichen kohärenten Wellenfeldern bestehen. Durch die Einwirkung der überlagerten Wellenfelder auf die lichtempfindliche Schicht, beispielsweise einen photographischen Film oder eine Photoresistschicht, entsteht dort ein holographisches Beugungsgitter, das in Form heller und dunkler Linien in einem photographischen Film oder in Form von Bergen und Tälern in einer Photoresistschicht konserviert werden kann. Da die Lichtstrahlen in diesem Fall nicht durch ein Objekt gestreut worden sind, erzeugt das holographische Beugungsgitter lediglich einen optisch variablen Farbeindruck, jedoch keine Bilddarstellung.

Aus holographischen Beugungsgittern lassen sich holographische Gitterbilder erzeugen, indem nicht die gesamte Fläche des lichtempfindlichen Materials mit einem einheitlichen holographischen Beugungsgitter belegt wird, sondern indem geeignete Masken verwendet werden, um jeweils nur Teile der Aufnahmefläche mit einem von mehreren verschiedenen einheitlichen Gittermustern zu belegen. Ein solches holographisches Gitterbild setzt sich somit aus mehreren Bereichen mit unterschiedlichen Beugungsgittermustern zusammen, die in der Regel nebeneinander in flächiger, streifenförmiger oder pixelartiger Ausführung liegen. Durch geeignete Anordnung der Bereiche lässt sich mit einem derartigen holographischen Gitterbild eine Vielzahl unterschiedlicher Bildmotive darstellen. Die Beugungsgittermuster können nicht nur durch direkte oder indirekte optische Überlagerung kohärenter Laserstrahlen, sondern auch mittels Elektronenlithographie hergestellt werden. Häufig wird eine Musterbeugungsstruktur erzeugt, die anschließend in eine Reliefstruktur umgesetzt wird. Diese Reliefstruktur kann als Prägewerkzeug verwendet werden.

In der WO 97/19821 wird ein optisch variables Oberflächenmuster offenbart, das wenigstens eine Darstellung einer Graphik enthält. Bei Beleuchtung mit sichtbarem Licht sind die Darstellungen bei unterschiedlichen Betrachtungswinkeln als Bilder mit verhältnismäßig hellen und dunklen Punkten sichtbar. Die Darstellungen weisen Gitterstrukturen mit weniger als 250 Linien pro Millimeter auf, so dass viele Beugungsanordnungen im sichtbaren Bereich erscheinen. Dies führt dazu, dass die korrespondierende Darstellung achromatisch erscheint. Kinematische Effekte sind erzeugbar.

In der WO2005/071444 A2 werden Gitterfelder mit Strichgitterlinien beschrieben, die durch die Parameter Orientierung, Krümmung, Beabstandung und Profilierung charakterisiert sind, wobei zumindest einer dieser der Parameter über die Fläche des Gitterfeldes variiert. Variiert einer der Parameter zufällig, spricht man von sogenannten Mattstrukturen. Diese zeigen bei Betrachtung keine diffraktiven Effekte, sondern Streueffekte und weisen ein mattes, vorzugsweise keinerlei Farbigkeit zeigendes Erscheinungsbild auf. Die Mattstrukturen zeigen bei reinen Streueffekten aus allen Betrachtungswinkeln das gleiche Erscheinungsbild.

Davon ausgehend liegt der Erfindung die Aufgabe zugrunde, Gitterbilder der eingangs genannten Art weiter zu verbessern, und insbesondere unter Beibehaltung der bisherigen Vorteile Gitterbilder mit neuen optischen Effekten zu schaffen und/oder die Fälschungssicherheit der Gitterbilder weiter zu erhöhen.

Diese Aufgabe wird durch das Gitterbild mit den Merkmalen des Hauptanspruchs gelöst. Ein Herstellungsverfahren sowie ein Sicherheitselement, ein Sicherheitspapier und ein Datenträger mit derartigen Gitterbilder sind in den nebengeordneten Ansprüchen angegeben. Weiterbildungen der Erfindung sind Gegenstand der Unteransprüche.

Gemäß der Erfindung umfasst das Gitterbild achromatische Gitterbereiche, die ein betrachtungswinkelabhängiges Erscheinungsbild aufweisen, wobei sich bei Änderung des Betrachtungswinkels ein visuell sichtbarer Bewegungseffekt ergibt, bei dem sich die achromatischen Gitterbereiche scheinbar auf einer Bewegungsbahn mit einer bestimmten Richtung und Geschwindigkeit bewegen.

Die achromatischen Gitterbereiche weisen ein mattes - vorzugsweise silbrig mattes - nicht farbiges Erscheinungsbild auf, das sich in Abhängigkeit vom Betrachtungswinkel ändert. Man könnte also auch sagen, dass es sich bei den achromatischen Gitterbereichen um Mattstrukturen handelt, die aber - im Gegensatz zum Stand der Technik - ein betrachtungswinkelabhängiges Erscheinungsbild aufweisen. Die Änderung kann dabei in der Änderung der optischen Helligkeit bestehen oder aber auch darin bestehen, dass ein Gitterbereich unter einem bestimmten Betrachtungswinkel sichtbar und unter einem anderen Betrachtungswinkel nicht sichtbar ist.

Der jeweilige achromatische Gitterbereich des Gitterbilds enthält ein elektromagnetische Strahlung beeinflussendes Gittermuster mit Strichgitterlinien, die durch die Parameter Orientierung, Krümmung, Beabstandung und Profilierung charakterisiert sind und für die zumindest der Parameter Orientierung über der Fläche des Gitterbereiches zufällig, bevorzugt zufällig sprunghaft in einem eingeschränkten Winkelbereich variiert. Bevorzugt enthält der genannte Gitterbereich dabei ein elektromagnetische Strahlung beeinflussendes Gittermuster aus nicht unterbrochenen Strichgitterlinien.

Da der Parameter Orientierung der erfindungsgemäßen Gittermuster, wie nachfolgend im Detail erläutert, eine zufällige Variation in einem eingeschränkten Winkelbereich aufweist, so dass dennoch über den Gitterbereich ein gewisser Ordnungsgrad vorliegt, lassen sich sowohl Effekte, die gewöhnlich mit Beugungsvorgängen, als auch Effekte, die gewöhnlich mit Streuvorgängen beschrieben werden, in einem Gitterbereich erzeugen. Der Anteil des Beugungs- bzw- Streueffektes hängt hierbei vom Anteil der zufälligen Variation ab. Je größer der Grad der Unordnung im Gitterbild, umso größer wird der Streueffektanteil. Im Rahmen dieser Beschreibung werden derartige Gittermuster daher allgemein als elektromagnetische Strahlung beeinflussende Gittermuster bezeichnet.

Im Rahmen der vorliegenden Beschreibung wird unter Beugung oder Diffraktion die Abweichung von der geradlinigen Ausbreitung des Lichts verstanden, die nicht durch Brechung, Reflexion oder Streuung hervorgerufen wird, sondern die auftritt, wenn Licht auf Hindernisse wie Spalten, Blenden, Kanten oder dergleichen trifft. Beugung ist eine typische Wellenerscheinung und daher stark wellenlängenabhängig und stets mit Interferenz verbunden. Sie ist insbesondere von den Vorgängen der Reflexion und der Brechung zu unterscheiden, die sich bereits mit dem Bild geometrischer Lichtstrahlen zutreffend beschreiben lassen. Hat man es mit Beugung an sehr vielen statistisch verteilten Objekten zu tun, hat es sich eingebürgert, statt von Beugung an unregelmäßig verteilten Objekten von Streuung zu sprechen.

Unter Streuung versteht man die Ablenkung eines Teils einer gebündelten Wellenstrahlung aus seiner ursprünglichen Richtung beim Durchgang durch Materie aufgrund der Wechselwirkung mit einem oder mehreren Streuzentren. Die diffus in alle Raumrichtungen gestreute Strahlung bzw die Gesamtheit der von den Streuzentren ausgehenden Streuwellen geht der primären Strahlung verloren. Streuung von Licht an Objekten mit einer Größenordnung im Bereich der Lichtwellenlänge und darunter ist in der Regel ebenfalls wellenlängenabhängig, wie beispielsweise die Rayleigh-Streuung oder die Mie-Streuung. Ab einer Objektgröße, die die zehnfache Wellenlänge überschreitet, spricht man gewöhnlich von nicht-selektiver Streuung, bei der alle Wellenlängen in etwa gleich beeinflusst werden.

Nicht-selektive Streuung kann jedoch auch mit kleineren Objekten erreicht werden, wenn die Objekte nur eine unregelmäßige Verteilung und eine geeignete Bandbreite von Objektgrößen aufweisen, da sich dann die wellenlängenabhängigen Eigenschaften der einzelnen Objekte über das gesamte Ensemble herausmitteln.

Im Rahmen der vorliegenden Beschreibung wird unter einer zufälligen, insbesondere einer zufälligen und sprunghaften Variation der Orientierung in einem eingeschränkten Winkelbereich Folgendes verstanden. Die Orientierung der Gitterlinien in einem elektromagnetische Strahlung beeinflussenden Gittermuster kann rein theoretisch über einen Winkelbereich von +/- 90° in einem kartesischen Koordinatensystem reichen. Der für die Orientierung maßgebliche Winkel ist hierbei der spitze Winkel zwischen der x-Achse und der betrachteten Gitterlinie. Weisen alle Gitterlinien die gleiche Orientierung - also den gleichen Winkel im Koordinatensystem - auf, sind die Linien parallel und es handelt sich um ein reines Beugungsgitter. Sind die Gitterlinien über den gesamten Winkelbereich vollständig zufällig orientiert, sind alle Gitterlinien regellos verteilt und es kann keine Vorzugsorientierung mehr festgestellt werden. Das Gittermuster zeigt reine Streueffekte und damit keine betrachtungswinkelabhängigen Effekte. Derartige Gittermuster bezeichnet man als Mattstrukturen. Variiert die Orientierung zufällig, aber in einem eingeschränkten Winkelbereich, also in einem Winkelbereich, der innerhalb der genannten Grenzwerte von +90° und - 90° liegt, zeigt das Gittermuster eine gewisse Regelhaftigkeit. Das Gittermuster zeigt eine mehr oder weniger starke Vorzugsorientierung, so dass der Betrachter das Gittermuster in Abhängigkeit von seinem Blickwinkel unterschiedlich wahrnimmt. Die Orientierung variiert vorzugsweise in einem Winkelbereich von +/-10° oder weniger, besonders bevorzugt in einem Bereich von +/- 5° oder weniger, ganz besonders bevorzugt in einem Bereich von +/- 3° oder weniger. Bildet man den Mittelwert über die Orientierung der im einzelnen Gittermuster vorliegenden Gitterlinien, spricht man von mittlerer Orientierung im Gittermuster. Die mittlere Orientierung bestimmt auch den Betrachtungswinkel, unter dem der Gitterbereich im Wesentlichen sichtbar ist. Jeder Gitterbereich weist also eine mittlere Orientierung auf, die den Betrachtungswinkel definiert, unter dem der Gitterbereich visuell erkennbar ist.

Ein Gitterbereich mit einem derartigen Gittermuster zeigt ein betrachtungswinkelabhängiges Erscheinungsbild, d.h. dass der Gitterbereich aufgrund der Streueffekte ein mattes Erscheinungsbild, aber dieses aufgrund der Beugungseffekte betrachtungswinkelabhängig ist.

Das Erscheinungsbild eines achromatischen Gitterbereiches kann dabei in Abhängigkeit vom Betrachtungswinkel in der optischen Helligkeit variieren oder aber auch nur aus einem bestimmten Blickwinkel sichtbar und aus anderen Blickwinkeln im Wesentlichen nicht sichtbar sein.

Um den Effekt zu erreichen, dass sich achromatische Gitterbereiche im Gitterbild bei Änderung des Betrachtungswinkels scheinbar auf einer Bewegungsbahn mit einer bestimmten Richtung und Geschwindigkeit bewegen, werden achromatische Gitterbereiche, deren mittlere Orientierungen zueinander um einen bestimmten Wert verdreht sind, im Gitterbild sukzessiv angeordnet. Der Wert der mittleren Orientierung sukzessiv angeordneter Gitterbereiche nimmt somit zu oder ab. Vorzugsweise unterscheiden sich die mittleren Orientierungen der einzelnen Gittermuster um mindestens 2°, besonders bevorzugt um mindestens 5°, ganz besonders bevorzugt um mindestens 10°. Die mittleren Orientierungen im Gitterbild liegen vorzugsweise im Bereich von +/- 60°. Die Richtung der Bewegung hängt dabei unter anderem von der mittleren Orientierung ab. Die Geschwindigkeit der Bewegung hängt von der Differenz zwischen den mittleren Orientierungen ab. Die Anzahl der achromatischen Gitterbereiche sollte mindestens 3 betragen. Vorzugsweise liegen mindestens 5 achromatische Gitterbereiche vor.

Für die sukzessive Anordnung der achromatischen Gitterbereiche gibt es verschiedene Möglichkeiten. Die achromatischen Gitterbereiche können vorzugsweise direkt benachbart oder beabstandet voneinander auf einer imaginären Linie bzw. Kurve angeordnet sein. Besonders bevorzugt sind die achromatischen Gitterbereiche direkt benachbart auf einer Geraden angeordnet. Bei Kipp- oder Drehbewegungen durch den Betrachter scheinen die achromatischen Gitterbereiche z.B. mit unterschiedlich optischer Helligkeit auf oder sind nur unter dem jeweilig gewünschten Blickwinkel sichtbar. Der Be-trachter hat dann den optischen Eindruck eines sich auf der Linie bzw. Kurve fortbewegenden achromatischen Gitterbereiches.

Die achromatischen Gitterbereiche können alternativ auch konzentrisch angeordnet sein. Auch hier können diese direkt benachbart oder beabstandet vorliegen. Vorzugsweise sind die achromatischen Gitterbereiche direkt benachbart. Bei Änderung des Blickwinkels scheinen die unterschiedlichen achromatischen Gitterbereiche z.B. mit unterschiedlich optischer Helligkeit auf oder sind nur unter dem jeweiligen gewünschten Blickwinkel sichtbar. Der Betrachter hat dann den optischen Eindruck eines sich auf ein Zentrum zubewegenden bzw. vom einem Zentrum wegbewegenden achromatischen Gitterbereiches.

Der achromatische Gitterbereich selbst kann jede denkbare geometrische Form annehmen. Pixelartige, ring-, streifen- oder punktförmige Gebilde sind ebenso denkbar wie bildliche Figuren. Vorzugsweise sind die achromatischen Gitterbereiche jeweils mit bloßem Auge separat erkennbar.

In allen beschriebenen Gitterbildern sind die Strichgitterlinien mit Vorteil elektronenstrahllithographisch erzeugt. Diese Technik ermöglicht es, Gitterbilder herzustellen, bei denen jede einzelne Gitterlinie durch die Parameter Orientierung, Krümmung, Beabstandung und Profilierung eindeutig bestimmt werden kann.

Dadurch können Flächenbereiche mit mattem, betrachtungswinkelabhängigen Erscheinungsbild einfach in ein elektronenstrahllithographisch erzeugtes Gitterbild integriert werden.

In einer Weiterbildung der Erfindung enthält das genannte Gitterbild neben den achromatischen Gitterbereichen diffraktive Gitterstrukturen, wie lineare Gitter, Subwellenlängengitter, Mottenaugenstrukturen etc. Vorzugsweise handelt es sich um Sinusgitter. Somit können diffraktive Gitterstrukturen und achromatische Gitterbereiche innerhalb eines elektronenstrahllithographisch erzeugten Gitterbilds verwirklicht werden.

Besonders bevorzugt weisen die diffraktiven Gitterstrukturen eine betrachtungswinkelabhängige Farbigkeit auf und sind so angeordnet, dass sie sich bei Änderung des Betrachtungswinkels scheinbar auf einer Bewegungsbahn mit einer bestimmten Richtung und Geschwindigkeit bewegen.

Wie die achromatischen Gitterbereiche, können die diffraktiven Gitterstrukturen vorzugsweise direkt benachbart oder beabstandet voneinander auf einer imaginären Linie bzw. Kurve angeordnet sein. Besonders bevorzugt sind die diffraktiven Gitterstrukturen direkt benachbart auf einer Geraden angeordnet. Bei Kipp- oder Drehbewegungen durch den Betrachter scheinen die diffraktiven Gitterstrukturen z.B. mit unterschiedlicher Farbe auf oder sind nur unter dem jeweilig gewünschten Blickwinkel sichtbar. Der Betrachter hat dann den optischen Eindruck einer sich auf der Linie bzw. Kurve fortbewegenden, farbigen, geometrischen Form.

Die diffraktiven Gitterstrukturen können alternativ auch konzentrisch angeordnet sein. Auch hier können diese direkt benachbart oder beabstandet vorliegen. Vorzugsweise sind die diffraktiven Gitterstrukturen direkt benachbart. Bei Änderung des Blickwinkels scheinen die unterschiedlichen diffraktiven Gitterstrukturen z.B. mit unterschiedlich Farbe auf oder sind nur unter dem jeweiligen gewünschten Blickwinkel sichtbar. Der Betrachter hat dann den optischen Eindruck einer sich auf ein Zentrum zubewegenden bzw. vom einem Zentrum wegbewegenden Gitterstruktur.

Die diffraktive Gitterstruktur selbst kann jede denkbare geometrische Form annehmen. Pixelartige, ring-, streifen- oder punktförmige Gebilde sind ebenso denkbar wie bildliche Figuren.

In einer besonders bevorzugten Variante sind achromatische Gitterbereiche und diffraktive Gitterstrukturen bildlich bzw. designmäßig aufeinander abgestimmt. So können sich z.B. achromatischen Gitterbereiche und diffraktive Gitterstrukturen zu einem bildlichen Ganzen ergänzen. Ganz besonders bevorzugt sind konzentrische achromatische Gitterbereiche mit konzentrischen oder linear angeordneten diffraktiven Gitterstrukturen in einem Gitterbild kombiniert.

Der Bereich der Gitterlinienabstände in den Gitterbereichen liegt vorzugsweise zwischen etwa 0,1 µm und 10 µm, besonders bevorzugt zwischen 0,5 µm und 1,5 µm. Die Gitterlinienabstände in einem Gitterbereich können konstant sein, aber auch zufällig, bevorzugt zufällig sprunghaft variieren.

Es hat sich als zweckmäßig herausgestellt, wenn die Strichgitterlinien eine Linienprofiltiefe zwischen etwa 100 nm und etwa 400 nm aufweisen.

Die Gitterlinien weisen mit Vorzug ein Sinusprofil auf.

Über die Belegungsdichte eines achromatischen Gitterbereichs mit Gitterlinien lässt sich dessen optische Helligkeit steuern. Je nachdem wie stark die Gitterlinien eine bestimmte Fläche ausfüllen, führt dies zu helleren oder dunkleren matten Flächen. Eine weniger stark mit Gitterlinien gefüllte Fläche zeigt einen weniger stark ausgeprägten Mattstruktureffekt, so dass die Fläche deshalb für einen Beobachter dunkler erscheint als eine Fläche, die stärker mit Gitterlinien gefüllt ist.

Hierüber kann die Helligkeit der mit Gittermustern bedeckten Fläche gesteuert werden, so dass die relative Helligkeit verschieden hell wirkender Flächenbereiche gezielt variiert werden kann.

Das Gitterbild selbst ist vorzugsweise mit einem reflektierenden oder hochbrechenden Material beschichtet. Als reflektierende Materialien kommen alle Metalle und viele Metalllegierungen in Betracht. Beispiele für geeignete hochbrechende Materialien sind CaS, CrO₂, ZnS, TiO₂ oder SiOₓ. Vorteilhaft besteht ein signifikanter Unterschied in den Brechungsindizes des Mediums, in das das Gitterbild eingebracht ist, und des hochbrechenden Materials, vorzugsweise ist die Differenz sogar größer als 0,5. Das Gitterbild kann in eingebetteter oder nicht eingebetteter Ausgestaltung erzeugt werden. Zur Einbettung eignen sich beispielsweise PVC, PET, Polyester oder eine UV-Lackschicht.

In einer weiteren Ausführungsform kann das erfindungsgemäße Gitterbild mit einem farbkippenden Dünnschichtaufbau kombiniert werden. Dabei kann die Gesamtfläche des Gitterbildes oder auch nur eine Teilfläche des Gitterbildes mit dem Dünnschichtaufbau versehen werden. Der Dünnschichtaufbau kann je nach Anwendung opak oder auch semitransparent ausgeführt werden und umfasst mindestens drei Schichten. Beispielsweise kann der Schichtaufbau eine Reflexionsschicht, eine Absorberschicht und eine zwischen diesen beiden Schichten liegende Dielektrikumsschicht umfassen.

Alternativ besteht der Dünnschichtaufbau aus zwei Absorberschichten und einer zwischen den Absorberschichten liegenden Dielektrikumsschicht. Es ist auch denkbar, dass mehrere Absorber- und Dielektrikumsschichten alternierend vorliegen oder auch ausschließlich Dielektrikumsschichten vorgesehen sind, wobei aneinander grenzende Schichten stark unterschiedliche Brechungsindices besitzen, damit ein Farbkippeffekt erzeugt wird.

Bei der Reflexionsschicht handelt es sich üblicherweise um eine Metallschicht, z.B. aus Aluminium.

Als Absorberschichten dienen typischerweise Metallschichten aus Materialien, wie Chrom, Eisen, Gold, Aluminium oder Titan, in einer Dicke von vorzugsweise 4 nm bis 20 nm. Als Absorberschichtmaterialien können auch Verbindungen, wie Nickel-Chrom-Eisen, oder seltenere Metalle, wie Vanadium, Palladium oder Molybdän, verwendet werden. Weitere geeignete Materialien sind z.B. Nickel, Cobalt, Wolfram, Niobium, Aluminium, Metallverbindungen, wie Metallfluoride, -oxide, -sulfide, -nitride, -carbide, -phosphide, -selenide, -silicide und Verbindungen davon, aber auch Kohlenstoff, Germanium, Cermet, Eisenoxid und dergleichen. Die Absorberschichten können identisch sein, können aber auch unterschiedlich dick sein und/ oder aus unterschiedlichem Material bestehen.

Für die Dielektrikumsschicht kommen hauptsächlich transparente Materialien mit einem niedrigen Brechungsindex < 1,7 in Betracht, wie beispielsweise SiO₂, MgF, SiOx mit 1 < x < 2 und Al₂O₃. Grundsätzlich kommen fast alle aufdampfbaren, durchsichtigen Verbindungen infrage, insbesondere also auch höherbrechende Beschichtungsmaterialien, wie ZrO₂ ZnS, TiO₂ und Indiumzinnoxide (ITO). Die Schichtdicke der Dielektrikumsschicht D liegt im Bereich von 100 nm bis 1000 nm, bevorzugt 200 nm bis 500 nm.

Die Erfindung umfasst auch Verfahren zum Herstellen von Gitterbildern sowie ein Sicherheitselement mit einem Gitterbild der oben beschriebenen Art. Das Sicherheitselement kann insbesondere ein Sicherheitsfaden, ein Etikett oder ein Transferelement sein. Die Erfindung umfasst ferner ein Sicherheitspapier mit einem solchen Sicherheitselement sowie einen Datenträger, der mit einem Gitterbild, einem Sicherheitselement oder einem Sicherheitspapier der beschriebenen Art ausgestattet ist. Bei dem Datenträger kann es sich insbesondere um eine Banknote, ein Wertdokument, einen Pass, eine Ausweiskarte oder eine Urkunde handeln. Selbstverständlich kann das Sicherheitselement zur Absicherung jeglicher Produkte eingesetzt werden.

Unterschiedlichste Bedampfungsverfahren sind zur Erzeugung der Schichten geeignet. Eine methodische Gruppe bildet Physical Vapor Deposition (PVD) mit Schiffchenbedampfung, Bedampfung durch Widerstandsheizung, Bedampfung durch Induktionsheizung oder auch Elektronenstrahlbedampfung, Sputtern (DC oder AC) und Lichtbogenbedampfung. Andererseits kann die Bedampfung auch als Chemical Vapor Deposition (CVD) erfolgen, wie z.B. Sputtern im reaktiven Plasma oder jede andere plasmaunterstützte Bedampfungsart. Es besteht grundsätzlich auch die Möglichkeit, Dielektrikumsschichten aufzudrucken.

Die Kombination von achromatischen Gitterbereichen und farbkippenden Dünnschichtaufbauten ist sehr schwer zu fälschen, da die Technologien zur Herstellung dieser Elemente äußerst schwer zu beschaffen sind. Darüber hinaus kann das Design der achromatischen Gitterbereichen und des Dünnschichtaufbaus aufeinander genau abgestimmt werden, so dass völlig neuartige optische Effekte erzielt werden können.

Selbstverständlich lassen sich die erfindungsgemäßen Gitterbilder mit weiteren optischen und/ oder maschinenlesbaren Sicherheiteselementen kombinieren. So kann das Gitterbild mit weiteren Funktionsschichten, wie polarisierende, phasenverschiebende, leitfähige, magnetische oder lumineszierende Schichten, ausgestattet werden.

Weitere Ausführungsbeispiele sowie Vorteile der Erfindung werden nachfolgend anhand der Figuren erläutert. Zur besseren Anschaulichkeit ist in den Figuren auf eine maßstabs- und proportionsgetreue Darstellung verzichtet.

Es zeigen:
- Fig.1: eine schematische Darstellung einer Banknote mit eingebettetem Sicherheitsfaden und aufgeklebtem Transferelement, jeweils nach einem Ausführungsbeispiel der Erfindung,
- Fig. 2: in (a) ein Gittermuster mit Gitterlinien, die eine zufällige Variation in der Orientierung aufweisen, in (b) ein Gittermuster mit Gitterlinien, die eine zufällige Variation in einem eingeschränkten Winkelbereich aufweisen,
- Fig. 3: ein Gitterbild mit achromatischen Gitterbereichen,
- Fig. 4: ein Gitterbild mit achromatischen Gitterbereichen und diffraktiven Strukturen,
- Fig. 5: einen Querschnitt durch ein Sicherheitselement mit Dünnschichtaufbau.

Fig. 1 zeigt eine schematische Darstellung einer Banknote 10, die zwei erfindungsgemäße Sicherheitselemente aufweist, nämlich einen Sicherheitsfaden 12 und ein aufgeklebtes Transferelement 16. Der Sicherheitsfaden 12 ist als Fenstersicherheitsfaden ausgebildet, der in bestimmten Fensterbereichen 14 an der Oberfläche der Banknote 10 hervortritt, während er in den dazwischen liegenden Bereichen im Inneren der Banknote 10 eingebettet ist. Beide Sicherheitselemente 12,16 sind mit Gitterbildern der nachfolgend beschriebenen Art ausgestattet.

Die allgemeine Gestalt eines achromatischen Gitterbereiches wird in der Fig. 2 verdeutlicht.

Fig. 2(a) zeigt ein in der WO2005/071444 A2 offenbartes Gitterfeld 20 mit einem Gittermuster, dessen Strichgitterlinien 22 völlig zufällig zueinander orientiert sind, so dass der Parameter Orientierung über der Fläche des Gitterfelds 20 zufällig und sprunghaft variiert. Ein derartiges elektromagnetische Strahlung beeinflussendes Gittermuster erzeugt eine Mattstruktur, die aus allen Betrachtungswinkeln das gleiche Erscheinungsbild aufweist. Das kartesische Koordinatensystem mit x- und y-Achse ist selbstverständlich nicht Teil des Gitterfeldes, sondern soll lediglich als Hilfsmittel zur Abschätzung der Orientierungen für die einzelnen Gitterlinien dienen.

Fig. 2(b) zeigt einen achromatischen Gitterbereich, bei dem die Orientierung der Gitterlinien ebenfalls zufällig variiert, aber nicht völlig regellos über den gesamten möglichen Winkelbereich, wie in Fig. 2(a) gezeigt, sondern in einem beschränkten Winkelbereich, in diesem Falle von +/- 30°. Die Eckwerte des Winkelbereichs sind mit den Gitterlinien 26 und 28 verdeutlicht, wobei der Winkel α = + 30° und der Winkel β = -30° beträgt. Der abzulesende Winkel ergibt sich in einfacher Weise dadurch, dass der Nullpunkt des Koordinatensystems so horizontal oder vertikal verschoben wird, dass die betreffende Gitterlinie im Nullpunkt zu liegen kommt. Dann wird der spitze Winkel zwischen der Gitterlinie und der x-Achse, der im ersten bzw. zweiten Quadrant liegt, angegeben. Liegt der Winkel im ersten Quadranten, ist sein Wert positiv, liegt er im zweiten Quadrant ist der Wert negativ. Der Einfachheit halber sind die Gitterlinien 26, 28 bereits im Nullpunkt des Koordinatensystems angeordnet. Alle weiteren Gitterlinien weisen Winkel auf, die in dem gewünschten Winkelbereich liegen. Zur besseren Übersicht wurden lediglich die Gitterlinien 27, 29,31 gezeichnet. Je nach gewünschter Helligkeit des Gitterbereichs ist die Belegungsdichte entsprechend zu wählen. Bei der vorliegenden Ausführungsform sind die Gitterlinienabstände nicht konstant.

Fig. 3 zeigt ein erfindungsgemäßes Gitterbild, bei dem achromatische Gitterbereiche 31, 32, 33, 34, 35 in Form von kleinen Quadraten mit einer Kantenlänge von 2 mm direkt aneinander gereiht sind und so ein streifenförmiges Gebilde ergeben. Die mittlere Orientierung der einzelnen Gitterbereiche ist in Fig. 3 mit Pfeilen in den Gitterbereichen angedeutet und so ausgelegt, dass diese im Gitterbereich 31 den Wert -40°, im Gitterbereich 32 den Wert -20°, im Gitterbereich 33 den Wert 0°, im Gitterbereich 34 den Wert 20° und im Gitterbereich 35 den Wert 40° aufweist. Jeder Gitterbereich ist nur unter einem bestimmten Betrachtungswinkel erkennbar. Bei seitlichem Kippen unter einem Kippwinkel von -40° ist so nur der Gitterbereich 31 sichtbar. Bei einem Kippwinkel von -20° sieht man nur den Gitterbereich 32 usw. Weiterhin ist die Belegungsdichte mit Gitterlinien in allen Gitterbereichen gleich, so dass sie einem Betrachter mit gleicher Helligkeit erscheinen. Das optische Gesamtbild, das sich einem Betrachter bei entsprechend seitlichem Kippen des Gitterbildes ergibt, ist ein silbrig matt erscheinendes, je nach Belegungsdichte mehr oder weniger helles Quadrat, das sich von links nach rechts bewegt.

Fig.4 zeigt ein Gitterbild, in dem ringförmige, achromatische Gitterbereiche mit streifenartigen, diffraktiven Sinusgittem kombiniert sind. Die achromatischen Gitterbereiche 41, 42, 43, 44, 45 sind konzentrisch angeordnet. Die mittlere Orientierung des Gitterbereichs 41 weist den Wert -60°, des Gitterbereichs 42 den Wert -30°, des Gitterbereichs 43 den Wert 0°, des Gitterbereichs 44 den Wert +30° und des Gitterbereichs 45 den Wert +60°auf. Auch hier ist die Belegungsdichte der Gitterbereiche mit Gitterlinien gleich. Selbstverständlich ist es aber auch möglich, durch Änderung der Belegungsdichte in den einzelnen Gitterbereichen unterschiedliche Helligkeitsstufen in den Gitterbereichen einzustellen. Zwischen den achromatischen Gitterbereichen befinden sich diffraktive Gitterstrukturen 46, 47, 48, 49, die in Abhängigkeit vom Betrachtungswinkel eine bestimmte Farbe aufweisen sollen. Beim seitlichen Kippen des Gitterbildes ergibt sich dem Betrachter folgendes Bild. Ein silbrig matt erscheinendes, ringförmiges Gebilde sowie farbige, rechteckartige Formen laufen auf ein Zentrum zu bzw. von diesem weg. Die matten und farbigen Bereiche können dabei gleichzeitig zum Zentrum laufen oder aber auch während die matten Bereiche ins Zentrum laufen, können die farbigen Bereiche von diesem weglaufen.

Fig. 5 zeigt ein Sicherheitselement 50 mit dem in Fig.4 gezeigten erfindungsgemäßen Gitterbild 57 und einem vollflächig aufgebrachten Dünnschichtaufbau 56. In der vorliegenden Ausführungsform wurde auf ein transparentes Folienmaterial 51 ein Lack 52 aufgebracht, in den das Gitterbild 57 eingebracht wurde. Darüber wurde vollflächig ein Dünnschichtaufbau aufgedampft, der in diesem Fall aus einer Absorberschicht 53, einer hochbrechende, dielektrischen Schicht 54 und einer reflektierende Schicht 55 besteht. Die Schichten des Dünnschichtaufbaus wurden im Vakuumdampfverfahren aufgebracht.

## Patentansprüche

1. Gitterbild mit achromatischen Gitterbereichen, die ein betrachtungswinkelabhängiges Erscheinungsbild aufweisen und so angeordnet sind, dass sich bei Änderung des Betrachtungswinkels ein visuell sichtbarer Bewegungseffekt ergibt, bei dem sich die achromatischen Gitterbereiche scheinbar auf einer Bewegungsbahn mit einer bestimmten Richtung und Geschwindigkeit bewegen, **dadurch gekennzeichnet, dass**
- jeder Gitterbereich ein elektromagnetische Strahlung beeinflussendes Gittermuster mit Strichgitterlinien aufweist, die durch die Parameter Orientierung, Krümmung, Beabstandung und Profilierung charakterisiert sind für die zumindest der Parameter Orientierung über der Fläche des Gitterbereichs zufällig in einem eingeschränkten Winkelbereich variiert, und
- jeder Gitterbereich eine mittlere Orientierung aufweist, die den Betrachtungswinkelbereich definiert, unter dem der Gitterbereich visuell erkennbar ist.

2. Gitterbild nach Anspruch 1, **dadurch gekennzeichnet, dass** die mittlere Orientierung sukzessiv angeordneter Gitterbereiche unterschiedlich ist.

3. Gitterbild nach Anspruch 1 oder 2, **dadurch gekennzeichnet, dass** der Wert der mittleren Orientierung der sukzessiv angeordneten Gitterbereiche zu- oder abnimmt.

4. Gitterbild nach wenigstens einem der Ansprüche 1 bis 3, **dadurch gekennzeichnet, dass** achromatische Gitterbereiche, deren mittlere Orientierung zueinander um einen bestimmten Wert verdreht sind, im Gitterbild sukzessiv angeordnet sind.

5. Gitterbild nach wenigstens einem der Ansprüche 1 bis 4, **dadurch gekennzeichnet, dass** die achromatischen Gitterbereiche unter einem bestimmten Betrachtungswinkel unterschiedliche optische Helligkeit aufweisen.

6. Gitterbild nach wenigstens einem der Ansprüche 1 bis 5, **dadurch gekennzeichnet, dass** die achromatischen Gitterbereiche nur unter einem bestimmten Betrachtungswinkel sichtbar sind.

7. Gitterbild nach wenigstens einem der Ansprüche 1 bis 6, **dadurch gekennzeichnet, dass** die achromatischen Gitterbereiche konzentrisch angeordnet sind.

8. Gitterbild nach wenigstens einem der Ansprüche 1 bis 7, **dadurch gekennzeichnet, dass** das Gitterbild zusätzlich diffraktive Gitterstrukturen, insbesondere lineare Gitter, aufweist.

9. Gitterbild nach Anspruch 8, **dadurch gekennzeichnet, dass** die diffraktiven Gitterstrukturen ein betrachtungswinkelabhängiges Erscheinungsbild aufweisen und so angeordnet sind, dass sie sich bei Änderung des Betrachtungswinkels ein visuell sichtbarer Bewegungseffekt ergibt, bei dem sich die diffraktiven Gitterbereiche scheinbar auf einer Bewegungsbahn mit einer bestimmten Richtung und Geschwindigkeit bewegen.

10. Gitterbild nach wenigstens einem der Ansprüche 8 bis 9, **dadurch gekennzeichnet, dass** die achromatischen Gitterbereiche und diffraktiven Gitterstrukturen bildlich aufeinander abgestimmt sind.

11. Gitterbild nach wenigstens einem der Ansprüche 1 bis 10, **dadurch gekennzeichnet, dass** die achromatischen Gitterbereiche elektronenstrahllithographisch erzeugt sind.

12. Gitterbild nach wenigstens einem der Ansprüche 1 bis 11, **dadurch gekennzeichnet, dass** die achromatischen Gitterbereiche Strichgitterlinien mit einer Linienprofiltiefe zwischen etwa 100 nm und etwa 400 nm aufweisen.

13. Gitterbild nach wenigstens einem der Ansprüche 1 bis 12, **dadurch gekennzeichnet, dass** das Gitterbild mit einem reflektierenden oder hochbrechenden Material beschichtet ist.

14. Gitterbild nach wenigstens einem der Ansprüche 1 bis 13, **dadurch gekennzeichnet, dass** das Gitterbild eine maschinenlesbare, mit bloßem Auge nicht sichtbare Kennzeichnung enthält.

15. Gitterbild nach wenigstens einem der Ansprüche 1 bis 14, **dadurch gekennzeichnet, dass** das Gitterbild einen farbkippenden Dünnschichtaufbau aufweist.

16. Verfahren zum Herstellen eines Gitterbilds, bei dem in einem Substrat jeweils mit bloßem Auge separat erkennbare achromatische Gitterbereiche erzeugt werden, und die achromatischen Gitterbereiche so angeordnet werden, dass sich bei Änderung des Betrachtungswinkels ein visuell sichtbarer Bewegungseffekt ergibt, bei dem sich die achromatischen Gitterbereiche scheinbar auf einer Bewegungsbahn mit einer bestimmten Richtung und Geschwindigkeit bewegen, **dadurch gekennzeichnet, dass**
- die jeweiligen achromatischen Gitterbereiche des Gitterbilds mit einem elektromagnetische Strahlung beeinflussenden Gittermuster mit Strichgitterlinien gefüllt werden, die durch die Parameter Orientierung, Krümmung, Beabstandung und Profilierung charakterisiert sind für die zumindest der Parameter Orientierung über der Fläche des Gitterbereichs zufällig in einem eingeschränkten Winkelbereich variiert,
- wobei jeder Gitterbereich mit einer mittleren Orientierung erzeugt wird, die den Betrachtungswinkelbereich definiert, unter dem der Gitterbereich visuell erkennbar ist.

17. Sicherheitselement mit einem Gitterbild nach wenigstens einem der Ansprüche 1 bis 15.

18. Sicherheitselement nach Anspruch 17, **dadurch gekennzeichnet, dass** das Sicherheitselement ein Sicherheitsfaden, ein Etikett oder ein Transferelement ist.

19. Sicherheitspapier mit einem Sicherheitselement nach Anspruch 17 oder 18.

20. Datenträger mit einem Gitterbild nach wenigstens einem der Ansprüche 1 bis 15, einem Sicherheitselement nach Anspruch 17 oder 18 oder einem Sicherheitspapier nach Anspruch 19.

21. Datenträger nach Anspruch 20, **dadurch gekennzeichnet, dass** der Datenträger eine Banknote, ein Wertdokument, ein Pass, eine Ausweiskarte oder eine Urkunde ist.

## Claims

1. A grating image having achromatic grating regions that have a viewing-angle-dependent appearance and are arranged such that, when the viewing angle changes, a visually observable movement effect results in which the achromatic grating regions seemingly move on a movement path with a certain direction and speed, **characterized in that**
- each grating region comprises an electromagnetic-radiation-influencing grating pattern having grating lines that are **characterized by** the parameters orientation, curvature, spacing and profile, for which at least the parameter orientation varies randomly across the surface of the grating region in a limited angle range, and
- each grating region has an average orientation that defines the viewing angle range at which the grating region is visually perceptible.

2. The grating image according to claim 1, **characterized in that** the average orientation of successively arranged grating regions is different.

3. The grating image according to claim 1 or 2, **characterized in that** the value of the average orientation of the successively arranged grating regions increases or decreases.

4. The grating image according to at least one of claims 1 to 3, **characterized in that** achromatic grating regions whose average orientation toward one another is rotated by a certain value are arranged successively in the grating image.

5. The grating image according to at least one of claims 1 to 4, **characterized in that** the achromatic grating regions have differing optical brightnesses at a certain viewing angle.

6. The grating image according to at least one of claims 1 to 5, **characterized in that** the achromatic grating regions are visible only at a certain viewing angle.

7. The grating image according to at least one of claims 1 to 6, **characterized in that** the achromatic grating regions are arranged concentrically.

8. The grating image according to at least one of claims 1 to 7, **characterized in that** the grating image additionally comprises diffractive grating patterns, especially linear gratings.

9. The grating image according to claim 8, **characterized in that** the diffractive grating patterns have a viewing-angle-dependent appearance and are arranged such that, when the viewing angle changes, a visually observable movement effect results in which the diffractive grating regions seemingly move on a movement path with a certain direction and speed.

10. The grating image according to at least one of claims 8 to 9, **characterized in that** the achromatic grating regions and diffractive grating patterns are pictorially coordinated with each other.

11. The grating image according to at least one of claims 1 to 10, **characterized in that** the achromatic grating regions are produced by electron beam lithography.

12. The grating image according to at least one of claims 1 to 11, **characterized in that** the achromatic grating regions comprise grating lines having a line profile depth between about 100 nm and about 400 nm.

13. The grating image according to at least one of claims 1 to 12, **characterized in that** the grating image is coated with a reflective or high-index material.

14. The grating image according to at least one of claims 1 to 13, **characterized in that** the grating image includes a machine-readable marking that is not visible with the naked eye.

15. The grating image according to at least one of claims 1 to 14, **characterized in that** the grating image comprises a color-shifting thin-film structure.

16. A method for manufacturing a grating image, in which, in a substrate, achromatic grating regions that are each separately perceptible with the naked eye are produced, and the achromatic grating regions are arranged in such a way that, when the viewing angle changes, a visually observable movement effect results in which the achromatic grating regions seemingly move on a movement path with a certain direction and speed, **characterized in that**
- the achromatic grating regions of the grating image in each case are filled with an electromagnetic-radiation-influencing grating pattern having grating lines that are **characterized by** the parameters orientation, curvature, spacing and profile, for which at least the parameter orientation varies randomly in a limited angle range across the surface of the grating region,
- each grating region being produced having an average orientation that defines the viewing angle range at which the grating region is visually perceptible.

17. A security element having a grating image according to at least one of claims 1 to 15.

18. The security element according to claim 17, **characterized in that** the security element is a security thread, a label or a transfer element.

19. A security paper having a security element according to claim 17 or 18.

20. A data carrier having a grating image according to at least one of claims 1 to 15, a security element according to claim 17 or 18, or a security paper according to claim 19.

21. The data carrier according to claim 20, **characterized in that** the data carrier is a banknote, a value document, a passport, an identification card or a certificate.

## Revendications

1. Image tramée comportant des zones tramées achromatiques qui présentent un aspect dépendant de l'angle d'observation et sont disposées de manière à ce que, en cas de modification de l'angle d'observation, on obtienne un effet de mouvement optiquement visible dans lequel les zones tramées achromatiques semblent se déplacer sur une piste de mouvement avec une certaine direction et vitesse, **caractérisée en ce que**
- chaque zone tramée présente un motif tramé influant sur un rayonnement électromagnétique avec des lignes tramées tracées qui sont **caractérisées par** les paramètres d'orientation, de courbure, d'espacement et de profilage pour lesquelles au moins le paramètre d'orientation varie aléatoirement dans une zone angulaire restreinte sur la surface de la zone tramée, et
- chaque zone tramée présente une orientation médiane qui définit la plage d'angle d'observation sous laquelle la zone tramée est détectable visuellement.

2. Image tramée selon la revendication 1, **caractérisée en ce que** l'orientation moyenne des zones tramées disposées successivement est différente.

3. Image tramée selon la revendication 1 ou 2, **caractérisée en ce que** la valeur de l'orientation moyenne des zones tramées disposées successivement augmente ou diminue.

4. Image tramée selon au moins une des revendications 1 à 3, **caractérisée en ce que** des zones tramées achromatiques dont les orientations moyennes mutuelles sont tournées à raison d'une certaine valeur sont disposées successivement dans l'image tramée.

5. Image tramée selon au moins une des revendications 1 à 4, **caractérisée en ce que** les zones tramées achromatiques présentent, sous un certain angle d'observation, une luminosité optique différente.

6. Image tramée selon au moins une des revendications 1 à 5, **caractérisée en ce que** les zones tramées achromatiques ne sont visibles que sous un certain angle d'observation.

7. Image tramée selon au moins une des revendications 1 à 6, **caractérisée en ce que** les zones tramées achromatique sont disposées concentriquement.

8. Image tramée selon au moins une des revendications 1 à 7, **caractérisée en ce que** l'image tramée présente en outre des structures tramées diffractives, en particulier des trames linéaires.

9. Image tramée selon la revendication 8, **caractérisée en ce que** les structures tramées diffractives présentent un aspect dépendant de l'angle d'observation et sont disposées de manière à ce que, en cas de modification de l'angle d'observation, on obtienne un effet de mouvement optiquement visible dans lequel les zones tramées diffractives semblent se déplacer sur une piste de mouvement avec une certaine direction et vitesse.

10. Image tramée selon au moins une des revendications 8 à 9, **caractérisée en ce que** les zones tramées achromatiques et les structures tramées diffractives sont graphiquement harmonisées entre elles.

11. Image tramée selon au moins une des revendications 1 à 10, **caractérisée en ce que** les zones tramées achromatiques sont générées par lithographie électronique.

12. Image tramée selon au moins une des revendications 1 à 11, **caractérisée en ce que** les zones tramées achromatiques présentent des lignes tramées tracées ayant une profondeur de profils de lignes comprise entre environ 100 nm et environ 400 nm.

13. Image tramée selon au moins une des revendications 1 à 12, **caractérisée en ce que** l'image trame est revêtue d'un matériau réfléchissant ou à haute réfraction.

14. Image tramée selon au moins une des revendications 1 à 13, **caractérisé en ce que** l'image tramée contient un identifiant lisible mécaniquement et non visible à l'oeil nu.

15. Image tramée selon au moins une des revendications 1 à 14, **caractérisée en ce que** l'image tramée présente une structure à couche mince à couleurs basculantes.

16. Procédé de réalisation d'une image tramée, dans lequel des zones tramées achromatiques détectables séparément respectivement à l'oeil nu sont générées et les images tramées achromatiques sont disposées de manière à ce que, en cas de modification de l'angle d'observation, on obtienne un effet de mouvement optiquement visible avec lequel les zones tramées achromatiques semblent se déplacer sur une piste de mouvement avec une certaine direction et vitesse, **caractérisé en ce que**
- les zones tramées achromatiques respectives de l'image tramée sont remplies d'un motif tramé jouant sur le rayonnement électromagnétique et comportant des lignes tramées tracées qui sont **caractérisées par** les paramètres d'orientation, de courbure, d'espacement et de profilage pour lesquelles au moins le paramètre d'orientation varie aléatoirement sur la surface de la zone tramée dans une plage angulaire restreinte,
- dans lequel chaque zone tramée est réalisée avec une orientation moyenne qui définit la plage d'angle d'observation sous laquelle la zone tramée est détectable visuellement.

17. Élément de sécurité comportant une image tramée selon au moins une des revendications 1 à 15.

18. Élément de sécurité selon la revendication 17, **caractérisé en ce que** l'élément de sécurité est un fil de sécurité, une étiquette ou un élément de transfert.

19. Papier de sécurité comportant un élément de sécurité selon la revendication 17 ou 18.

20. Support de données comportant une image tramée selon au moins une des revendications 1 à 15, un élément de sécurité selon la revendication 17 ou 18 ou un papier de sécurité selon la revendication 19.

21. Support de données selon la revendication 20, **caractérisé en ce que** le support de données est un billet de banque, un document de valeur, un passeport, une carte d'identité ou un document officiel.
